# FASCICULE DE BREVET EUROPEEN

(11) **EP 2 041 002 B1**
(45) Date de publication et mention de la délivrance du brevet: **18.06.2014**
(21) Numéro de dépôt: 07788916.0
(22) Date de dépôt: 22.06.2007
(51) Int. Cl.: B65D 85/76, B65D 77/24, B65B 3/02

(54) **DISPOSITIF DE CONDITIONNEMENT D'UN PRODUIT ALIMENTAIRE, TEL QU'UN FROMAGE, ET SON PROCEDE DE FABRICATION**
VORRICHTUNG ZUR VERPACKUNG EINES LEBENSMITTELS, WIE ZUM BEISPIEL KÄSE, UND HERSTELLUNGSVERFAHREN DAFÜR
DEVICE FOR PACKAGING A FOOD PRODUCT, SUCH AS A CHEESE, AND METHOD OF MANUFACTURE THEREOF

(30) Priorité: 05.07.2006 FR 0606116
(43) Date de publication de la demande: 01.04.2009
(73) Titulaire: BONGRAIN S.A., 78220 Viroflay (FR)
(72) Inventeur: BONNIN, Yves, 78580 Maule (FR); BOYER, Jacky, 24000 Perigueux (FR); PORTE, Joël, 24660 Coulounieix (FR); GENTON, Florian, 911 01 Trencin (SK)
(74) Mandataire: Bolinches, Michel Jean-Marie
(86) Numéro de dépôt international: PCT/FR2007/001036
(87) Numéro de publication internationale: WO 2008/003842

(56) Documents cités:
- WO-A-01/94111
- WO-A-93/21087
- WO-A-99/59890
- GB-A- 533 502
- US-A1- 2 843 493
- US-A1- 4 001 440
- US-A1- 5 789 005

## Description

La présente invention concerne un dispositif de conditionnement d'un produit alimentaire, tel qu'une portion individuelle de fromage, et un procédé de fabrication de ce dispositif de conditionnement.

Il est connu de conditionner des portions individuelles de fromage dans des emballages qui sont de type à une coque creuse fermée par un opercule et qui renferment une portion de fromage montée solidaire d'un bâtonnet. On peut par exemple citer les portions fromagères commercialisées par la Demanderesse sous la dénomination « Kidiboo ». Ce bâtonnet, qui forme un moyen de préhension pour la consommation de la portion de fromage après ouverture de l'opercule, est intégralement logé à l'intérieur de l'emballage.

Il est également connu de conditionner ces portions dans des emballages à deux coques creuses qui sont scellées l'une sur l'autre via leurs rebords périphériques respectifs et qui renferment la portion de fromage. On peut par exemple citer le document WO-A-00/21855 pour la description de tels emballages, qui enseigne d'utiliser une languette d'ouverture solidaire de la face interne de la paroi de l'emballage, ainsi que les portions commercialisées sous la dénomination « Milkana » par la Demanderesse, lesquelles sont chacune montées solidaires d'un bâtonnet de préhension intégralement logé à l'intérieur de l'emballage.

Le document GB-A-533 502 décrit également un dispositif de conditionnement d'un produit alimentaire selon le préambule de la revendication 1, ainsi qu'un procédé de fabrication selon le préambule de la revendication 12.

Un but de la présente invention est de proposer un dispositif de conditionnement d'un produit alimentaire, tel qu'une portion individuelle de fromage, selon la revendication 1.

A cet effet, un dispositif de conditionnement selon l'invention est tel que ledit moyen de préhension présente une structure rigide adhérant audit produit et une géométrie sensiblement plane, lesdites pattes étant scellées sur les deux faces respectives dudit moyen de préhension, sans pénaliser son étanchéité ni sa facilité d'ouverture (« pelabilité »).

On notera que ce montage dudit moyen de préhension à travers la paroi de ladite cavité permet de manipuler aisément le dispositif de conditionnement avant de l'ouvrir pour consommation.

On notera également que ce montage traversant du moyen de préhension, combiné au scellage des pattes d'ouverture sur ce dernier, permet d'ouvrir aisément le dispositif en détachant ces deux pattes « pelables » l'une de l'autre, avantageusement en exerçant d'une main une traction sur l'une des pattes à l'opposé de l'autre tout en maintenant en place de l'autre main le moyen de préhension.

On notera en outre que ce moyen de préhension qui dépasse desdites pattes d'ouverture confère au dispositif de conditionnement ainsi obtenu présente un caractère ludique pour les enfants, notamment du fait que ledit moyen de préhension peut présenter diverses formes, motifs et/ou couleurs venant compléter ceux des containers renfermant la portion conditionnée (le moyen de préhension peut ainsi présenter deux faces à motifs identiques ou différents).

Avantageusement, ledit moyen de préhension présente une zone extérieure qui s'étend au-delà desdits pattes sur une longueur pouvant être égale ou supérieure à 5 mm et de préférence égale ou supérieure à 10 mm, de sorte que l'on puisse saisir ladite zone extérieure.

Selon une autre caractéristique de l'invention, ledit moyen de préhension présente une zone intérieure solidaire dudit produit qui présente au moins un orifice traversant, de sorte à maximiser l'adhésion dudit produit aux deux faces dudit moyen de préhension, et qui présente de préférence une pluralité d'orifices traversants de type oblongs qui s'étendent à la fois dans la direction de la largeur et de la longueur dudit moyen de préhension.

De cette manière, on obtient avantageusement une adhésion ou cohésion du fromage à la fois sur lui-même et sur le moyen de préhension qui est améliorée, via le remplissage de ces orifices par ledit produit.

De préférence, ledit moyen de préhension présente une épaisseur comprise entre 1 mm et 2,5 mm.

On notera que ce scellage desdites pattes d'ouverture sur ledit moyen de préhension permet de conserver ledit produit d'une manière parfaitement étanche avant son ouverture et également d'assurer les consommateurs de son intégrité, du fait que toute ouverture des containers via ces pattes est irréversible et est donc signalée aux consommateurs par leur descellement.

Selon une autre caractéristique de l'invention, lesdits containers peuvent présenter une structure souple adaptée pour permettre la désolidarisation desdits rebords et une même géométrie qui est par exemple sensiblement en forme de coupelle.

Avantageusement, lesdits containers peuvent être adaptés pour demeurer articulés l'un sur l'autre en une zone desdits rebords qui est opposée à celle correspondant auxdites pattes, après ouverture dudit dispositif par désolidarisation desdits rebords.

Selon un mode préférentiel de réalisation de l'invention, lesdits containers sont formés par soufflage de deux films en matière plastique qui présentent chacun, avantageusement, une épaisseur moyenne comprise entre 40 µm et 400 µm.

Selon un exemple préférentiel de réalisation de l'invention, ledit moyen de préhension peut être à base de polypropylène, lesdits containers pouvant être constitués de films multicouches comprenant au moins trois couches respectivement à base de polyéthylène téréphtalate orienté, de polystyrène et de polypropylène.

A titre optionnel, lesdits containers peuvent comprendre en outre une couche supplémentaire de barrière par exemple à l'oxygène à base d'un copolymère d'éthylène et d'alcool vinylique, et/ou à la lumière.

On notera que l'un et/ou l'autre desdits containers peuvent être avantageusement décorés par des moyens d'impression appropriés, avantageusement par héliogravure, et recouverts d'un vernis pouvant être de type mat ou brillant, ce qui améliore encore leur présentation et leur attrait pour les enfants.

Un procédé de fabrication selon l'invention du dispositif de conditionnement tel que défini ci-dessus comprend les étapes successives suivantes :
a) formage par soufflage de deux films en matière plastique présentant des creux complémentaires destinés à former lesdits containers,
b) scellage des deux films complémentaires ainsi formés, entre lesquels sont ménagés, pour chaque paire de containers en vis-à-vis, une fente destinée à permettre l'insertion dudit moyen de préhension et un col de remplissage destiné à permettre le remplissage de ladite cavité,
c) thermoscellage au contact desdites pattes dudit moyen de préhension inséré dans ladite cavité,
d) remplissage via ledit col de chaque dispositif de conditionnement ainsi obtenu par ledit produit, tel qu'un fromage,
e) soudage des bords dudit col pour chaque dispositif, et
f) découpe des films ainsi obtenus pour l'obtention des dispositifs individuels.

On notera que ce procédé de fabrication selon l'invention peut être avantageusement mis en oeuvre en continu dans une installation automatisée, via le formage sur des feuilles en vis-à-vis d'une multitude de paires d'empreintes en creux qui sont destinées à former autant de paires de containers scellés ensemble.

D'autres caractéristiques, avantages et détails de la présente invention ressortiront à la lecture de la description suivante de plusieurs exemples de réalisation de l'invention, donnés à titre illustratif et non limitatif, ladite description étant réalisée en référence avec les dessins joints, parmi lesquels :
la figure 1 est une vue latérale d'un dispositif de conditionnement selon l'invention dans une position de fermeture,
la figure 2 est une vue de dessus du dispositif de conditionnement de la figure 1,
la figure 3 est vue partielle de dessus et en perspective montrant l'insertion d'un moyen de préhension du produit à conditionner, dans une empreinte d'un film destiné à former l'un des containers de ce dispositif,
la figure 4 est une vue en perspective de ce moyen de préhension disposé sur un container obtenu à partir du film de la figure 3,
la figure 5 est une vue en perspective et dans une position d'ouverture du dispositif de conditionnement selon les figures 1 et 2, et
la figure 6 est une vue de dessus d'une feuille en matière plastique présentant une pluralité d'empreintes destinées à former autant de containers pour ledit dispositif.

Le dispositif de conditionnement 1 illustré aux figures 1 et 2 comporte essentiellement :
- deux containers 2 et 3 de type coques souples qui sont scellés l'un sur l'autre en deux rebords périphériques respectifs 2a et 3a qu'ils présentent de sorte à délimiter ensemble une cavité fermée recevant une portion individuelle 4 de fromage (visible seulement à la figure 5), et
- un moyen de préhension 5 de cette portion 4 qui est monté solidaire de cette dernière par une zone intérieure 5a qu'il comporte, et qui traverse la paroi 6 de cette cavité, ce moyen de préhension 5 étant formé d'une tige rigide ou bâtonnet relativement large et d'un seul tenant.

Dans cet exemple de réalisation, les containers 2 et 3 présentent tous deux une même forme de coupelle dont les rebords 2a et 3a forment des collerettes circulaires. On notera cependant que les containers 2 et 3 selon l'invention et leurs rebords respectifs 2a et 3a pourraient présenter d'autres géométries.

Plus précisément, les rebords 2a et 3a se prolongent respectivement vers l'extérieur des containers 2 et 3 par deux pattes d'ouverture 2b et 3b identiques et en regard qui sont mutuellement « pelables » (i.e. aptes à être détachées l'une de l'autre par traction) et qui sont scellées sur les faces respectives du moyen de préhension 5, pour ouvrir le dispositif 1 via une désolidarisation des rebords 2a et 3a. Comme cela est notamment visible à la figure 2, le moyen de préhension 5 se prolonge audelà des pattes 2b et 3b par une zone extérieure 5b à la manière d'une languette, dont la largeur à son extrémité extérieure libre est sensiblement égale à celle de chaque patte d'ouverture 2b, 3b.

Dans l'exemple de la figure 2, chaque patte 2b, 3b prolonge le rebord 2a, 3a du container 2, 3 correspondant selon une forme globalement rectangulaire.

Les containers 2 et 3 scellés l'un sur l'autre par ces rebords 2a et 3a sont en outre conçus pour former une articulation 7 en une zone diamétralement opposée à celle des pattes 2b et 3b, lors de l'ouverture du dispositif 1 (voir figure 5).

De préférence, les containers 2 et 3 sont à base d'un film multicouches « pelable » en matière plastique qui présente une épaisseur moyenne comprise entre 40 µm et 400 µm et qui comprend trois couches respectivement constituées de polyéthylène téréphtalate orienté (« OPET » en abrégé), de polystyrène et de polypropylène et, optionnellement, une couche supplémentaire de barrière par exemple à l'oxygène constituée d'un copolymère d'éthylène et d'alcool vinylique (« EVOH » en abrégé).

Quant au moyen de préhension 5, il présente de préférence une épaisseur comprise entre 1 mm et 2,5 mm, et il est constitué de polypropylène, avantageusement coloré. Ce moyen de préhension 5 est en outre dépourvu de toute partie coupante pour le consommateur, et il est essentiellement conçu, d'une part, pour présenter une résistance élevée aux cassures ou déchirures notamment dans sa zone extérieure 5b et, d'autre part, pour présenter une adhésion maximisée à la portion de fromage 4 via des orifices oblongs ou lumières 5c, 5d, 5e qu'il présente dans sa zone intérieure 5a (voir figures 3 et 4).

Comme illustré à l'exemple de réalisation des figures 3 et 4, la zone intérieure 5a du moyen de préhension 5 peut figurer une tête plate qui est pourvue de deux yeux et d'une bouche à titre d'orifices 5c et 5d plus ou moins oblongs, et qui est reliée au reste du moyen de préhension 5 par une sorte de cou 5e également ajouré sur sa largeur.

La figure 5 illustre l'ouverture du dispositif 1 qui est consécutive au descellement mutuel des deux pattes d'ouverture 2b et 3b. A cet effet, le consommateur saisit avantageusement d'une main la zone extérieure 5b du moyen de préhension 5 entre le pouce et l'index puis, tout en appuyant sur une face déterminée de cette zone extérieure 5b et donc sur la patte 3b qui est scellée sur l'autre face du moyen de préhension 5 (en exerçant une force vers le bas dans le sens de la flèche A), exerce de son autre main une traction sur l'autre patte 2b (traction vers le haut dans le sens de la flèche B), ce qui a pour effet de détacher la patte 2b ainsi tirée de la patte 3b maintenue vers le bas puis de désolidariser les rebords 2a et 3a entre eux, articulation 7 exceptée.

Le consommateur détache ensuite la patte 3b du moyen de préhension 5 pour désolidariser ce dernier et la portion 4 qui en est solidaire du container 3, en vue de la consommation de la portion 4 à la manière d'une crème glacée de type « esquimau ».

Pour fabriquer ce dispositif de conditionnement 1 selon l'invention, on met essentiellement en oeuvre les étapes principales suivantes:
a) formage par soufflage de deux films 8a et 8b en matière plastique présentant des creux complémentaires 9 destinés à former les containers 2 et 3, comme illustré à la figure 6 (ces deux films 8a et 8b sont séparés l'un de l'autre en une ligne 8c de découpe),
b) scellage des deux films 8a et 8b complémentaires ainsi formés, entre lesquels sont ménagés, pour chaque paire de containers 2 et 3 en vis-à-vis, une fente (non visible) destinée à permettre l'insertion du moyen de préhension 5 et un col de remplissage 10 (voir figure 3) destiné à permettre le remplissage des deux containers 2 et 3,
c) préchauffage puis thermoscellage, au contact des pattes 2b et 3b, du moyen de préhension 5 inséré entre chaque paire de containers 2 et 3 (ce préchauffage du moyen de préhension 5 permet de porter ce dernier à une température appropriée pour son scellage sur les deux pattes 2b et 3b),
d) remplissage via ce col 10 de chaque dispositif de conditionnement 1 ainsi obtenu par la portion 4,
e) préchauffage puis soudage des bords du col 10 de chaque dispositif 1, et
f) découpe des films 8a et 8b ainsi obtenus pour l'obtention des dispositifs 1 individuels.

On a soumis les dispositifs 1 ainsi fabriqués à des essais d'étanchéité, de « pelabilité » et de résistance à la compression verticale, comme résumé ci-dessous :
- essais d'étanchéité : on a plongé ces dispositifs 1 dans des solutions liquides, qui ont montré que le scellage obtenu entre les rebords 2a et 3a de ces containers 2 et 3 empêche efficacement toute fuite de fromage et toute pénétration de solution entre ces containers 2 et 3 ;
- essais de « pelabilité » : on a mesuré la force de traction nécessaire au détachement mutuel des pattes d'ouverture 2b et 3b (force mesurée au moyen de deux mors saisissant respectivement ces pattes 2b et 3b), qui ont montré que cette force était comprise entre 6 N et 10 N, ce qui représente une soudure entre les pattes 2b et 3b de force suffisante pour assurer son étanchéité, mais point trop élevée pour qu'un enfant puisse ouvrir le dispositif 1 sans effort excessif et sans le détériorer ;
- essais de résistance à la compression verticale : on a placé les fonds respectifs des containers 2 et 3 du dispositif 1 entre deux plateaux mobiles d'un appareil de traction/ compression que l'on a rapprochés mutuellement (en mode compression) à vitesse constante jusqu'à éclatement du dispositif 1, et l'on a ainsi mesuré la force maximale de compression avant éclatement qui a montré que ce dispositif 1 est suffisamment résistant, en prévision des contraintes inhérentes aux opération de stockage et de manutention.

## Revendications

1. Dispositif de conditionnement (1) d'un produit alimentaire (4), tel qu'une portion individuelle de fromage, comportant deux containers (2 et 3) qui sont scellés l'un sur l'autre en deux rebords périphériques respectifs (2a et 3a) qu'ils présentent de sorte à délimiter ensemble une paroi de cavité (6) fermée recevant ledit produit, lesdits rebords se prolongeant respectivement vers l'extérieur desdits containers par deux pattes d'ouverture (2b et 3b) en regard aptes à être détachées l'une de l'autre par traction pour ouvrir ledit dispositif par désolidarisation desdits rebords, ledit dispositif comportant en outre un moyen de préhension (5) dudit produit qui est monté solidaire de ce dernier à l'intérieur de ladite cavité, ledit moyen de préhension traversant ladite paroi de cavité en s'étendant au-delà desdites pattes, lesquelles sont scellées sur ledit moyen de préhension,
ledit moyen de préhension présentant une structure rigide adhérant audit produit **caractérisé en ce que** ledit moyen de préhension présente, une géométrie sensiblement plane, lesdites pattes étant scellées sur les deux faces respectives dudit moyen de préhension.

2. Dispositif de conditionnement (1) selon la revendication 1, **caractérisé en ce que** ledit moyen de préhension (5) présente une zone extérieure (5b) qui s'étend au-delà desdits pattes (2b et 3b) sur une longueur égale ou supérieure à 5 mm, de sorte à pouvoir saisir ladite zone extérieure.

3. Dispositif de conditionnement (1) selon la revendication 1 ou 2, **caractérisé en ce que** ledit moyen de préhension (5) présente une zone intérieure (5a) solidaire dudit produit (4) qui présente au moins un orifice traversant (5c, 5d, 5e), de sorte à maximiser l'adhésion dudit produit aux deux faces dudit moyen de préhension.

4. Dispositif de conditionnement (1) selon la revendication 3, **caractérisé en ce que** ladite zone intérieure (5a) présente une pluralité d'orifices traversants (5c, 5d, 5e) de type oblongs qui s'étendent à la fois dans la direction de la largeur et de la longueur dudit moyen de préhension (5).

5. Dispositif de conditionnement (1) selon une des revendications précédentes, **caractérisé en ce que** lesdits containers (2 et 3) présentent une structure souple adaptée pour permettre la désolidarisation desdits rebords (2a et 3a) et une même géométrie qui est sensiblement en forme de coupelle.

6. Dispositif de conditionnement (1) selon une des revendications précédentes; **caractérisé en ce que** lesdits containers (2 et 3) sont adaptés pour demeurer articulés l'un sur l'autre en une zone (7) desdits rebords (2a et 3a) qui est opposée à celle correspondant auxdites pattes (2b et 3b), après ouverture dudit dispositif par désolidarisation desdits rebords.

7. Dispositif de conditionnement (1) selon une des revendications précédentes, **caractérisé en ce que** lesdits containers (2 et 3) sont formés par soufflage de deux films (8a et 8b) en matière plastique.

8. Dispositif de conditionnement (1) selon la revendication 7, **caractérisé en ce que** lesdits films (8a et 8b) présentent chacun une épaisseur moyenne comprise entre 40 µm et 400 µm.

9. Dispositif de conditionnement (1) selon une des revendications précédentes, **caractérisé en ce que** ledit moyen de préhension (5) présente une épaisseur comprise entre 1 mm et 2,5 mm.

10. Dispositif de conditionnement (1) selon une des revendications précédentes, **caractérisé en ce que** ledit moyen de préhension (5) est base de polypropylène, et **en ce que** lesdits containers (2 et 3) sont constitués d'un film multicouches comprenant au moins trois couches respectivement à base de polyéthylène téréphtalate orienté, de polystyrène et de polypropylène.

11. Dispositif de coriditionnement (1) selon une des revendications précédentes, **caractérisé en ce que** lesdits containers (2 et 3) comprennent en outre une couche de barrière par exemple à l'oxygène à base d'un copolymère d'éthylène et d'alcool vinylique.

12. Procédé de fabrication d'un dispositif de conditionnement (1) selon une des revendications précédentes, **caractérisé en ce qu'**il comprend les étapes successives suivantes :
a) formage par soufflage de deux films (8a et 8b) en matière plastique présentant des creux complémentaires (9) destinés à former lesdits containers (2 et 3),
b) scellage des deux films complémentaires ainsi formés, entre lesquels sont ménagés, pour chaque paire de containers (2 et 3) en vis-à-vis, une fente destinée à permettre l'insertion dudit moyen de préhension (5) et un col de remplissage (10) destiné à permettre le remplissage de ladite cavité,
c) thermoscellage au contact desdites pattes (2b et 3b) dudit moyen de préhension (5) inséré dans ladite cavité,
d) remplissage via ledit col de chaque dispositif de conditionnement ainsi obtenu par ledit produit (4), tel qu'un fromage,
e) soudage des bords dudit col (10) pour chaque dispositif, et
f) découpe des films ainsi obtenus pour l'obtention des dispositifs individuels.

## Patentansprüche

1. Verpackungsvorrichtung (1) für ein Nahrungsmittelprodukt (4), wie zum Beispiel ein einzelnes Käsestück, umfassend zwei Behälter (2 und 3), welche aufeinander über zwei jeweilige Umfangsränder (2a und 3a) verschlossen sind, welche auf gemeinsam eingrenzende Weise eine Wand eines das Produkt aufnehmenden geschlossenen Hohlraums (6) aufweisen, wobei die Ränder sich jeweils in Richtung der Außenseite der Behälter über zwei gegenüberliegende Öffnungslaschen (2b und 3b) verlängern, welche dazu ausgestaltet sind, voneinander durch Zug gelöst zu werden, um die Vorrichtung durch Trennen der Ränder zu öffnen, wobei die Vorrichtung außerdem ein Haltemittel (5) für das Produkt umfasst, welches fest an dem Letzteren in dem Inneren des Hohlraums angebracht ist, wobei das Haltemittel durch die Wand des Hohlraums verläuft, wobei es sich über die Laschen hinaus erstreckt, welche auf dem Haltemittel verschlossen sind, wobei das Haltemittel eine starre Struktur aufweist, welche an dem Produkt anhaftet, **dadurch gekennzeichnet, dass** das Haltemittel eine im Wesentlichen ebene Geometrie aufweist, wobei die Laschen auf zwei entsprechenden Flächen des Haltemittels verschlossen sind.

2. Verpackungsvorrichtung (1) nach Anspruch 1, **dadurch gekennzeichnet, dass** das Haltemittel (5) einen äußeren Bereich (5b) aufweist, welcher sich über die Laschen (2b und 3b) hinaus über eine Länge von größer oder gleich 5 mm erstreckt, sodass der äußere Bereich gegriffen werden kann.

3. Verpackungsvorrichtung (1) nach Anspruch 1 oder 2, **dadurch gekennzeichnet, dass** das Haltemittel (5) einen an dem Produkt (4) befestigten inneren Bereich (5a) aufweist, welcher wenigstens eine durchgehende Öffnung (5c, 5d, 5e) aufweist, sodass die Anhaftung des Produkts an den zwei Flächen des Haltemittels maximiert wird.

4. Verpackungsvorrichtung (1) nach Anspruch 3, **dadurch gekennzeichnet, dass** der innere Bereich (5a) eine Vielzahl von durchgehenden Öffnungen (5c, 5d, 5e) vom länglichen Typ aufweist, welche sich gleichzeitig in der Richtung der Breite und der Länge des Haltemittels (5) erstrecken.

5. Verpackungsvorrichtung (1) nach einem der vorhergehenden Ansprüche, **dadurch gekennzeichnet, dass** die Behälter (2 und 3) eine flexible Struktur, welche dazu ausgestaltet ist, das Abtrennen der Ränder (2a und 3a) zu ermöglichen, und eine gleiche Geometrie aufweisen, welche im Wesentlichen in Form eines Schälchens ist.

6. Verpackungsvorrichtung (1) nach einem der vorhergehenden Ansprüche, **dadurch gekennzeichnet, dass** die Behälter (2 und 3) dazu ausgestaltet sind, aneinander in einem Bereich (7) der Ränder (2a und 3a), welcher gegenüberliegend zu demjenigen ist, der den Laschen (2b und 3b) entspricht, nach Öffnung der Vorrichtung durch Trennen der Ränder gelenkig miteinander verbunden zu bleiben.

7. Verpackungsvorrichtung (1) nach einem der vorhergehenden Ansprüche, **dadurch gekennzeichnet, dass** die Behälter (2 und 3) durch Blasen von zwei Folien (8a und 8b) aus Kunststoffmaterial ausgebildet sind.

8. Verpackungsvorrichtung (1) nach Anspruch 7, **dadurch gekennzeichnet, dass** die Folien (8a und 8b) jeweils eine mittlere Stärke aufweisen, welche zwischen 40 µm und 400 µm enthalten ist.

9. Verpackungsvorrichtung (1) nach einem der vorhergehenden Ansprüche, **dadurch gekennzeichnet, dass** das Haltemittel (5) eine Stärke aufweist, welche zwischen 1 mm und 2,5 mm enthalten ist.

10. Verpackungsvorrichtung (1) nach einem der vorhergehenden Ansprüche, **dadurch gekennzeichnet, dass** das Haltemittel (5) auf Basis von Polypropylen ist, und dass die Behälter (2 und 3) gebildet sind aus einer Folie mit mehreren Schichten, welche wenigstens drei Schichten auf Basis von orientiertem Polyethylenterephthalat, Polystyrol bzw. Polypropylen umfassen.

11. Verpackungsvorrichtung (1) nach einem der vorhergehenden Ansprüche, **dadurch gekennzeichnet, dass** die Behälter (2 und 3) außerdem eine Barrierenschicht umfassen, zum Beispiel mit Sauerstoff auf Basis eines Copolymers von Ethylen und Vinylalkohol.

12. Verfahren zur Herstellung einer Verpackungsvorrichtung (1) nach einem der vorhergehenden Ansprüche, **dadurch gekennzeichnet, dass** es die folgenden aufeinanderfolgenden Schritte umfasst:
a) Formen durch Blasen von zwei Folien (8a und 8b) aus Kunststoffmaterial, welche komplementäre Vertiefungen (9) aufweisen, die dazu bestimmt sind, die Behälter (2 und 3) auszubilden,
b) Verschließen der zwei so ausgebildeten komplementären Folien, zwischen welchen für jedes Paar von einander zugewandten Paar von Behältern (2 und 3) ein Schlitz ausgebildet ist, um das Einsetzen des Haltemittels (5) und eines Füllhalses (10) zu ermöglichen, welcher dazu bestimmt ist, das Füllen des Hohlraums zu ermöglichen,
c) thermisches Verschließen der Laschen (2b und 3b) in Kontakt mit dem in den Hohlraum eingesetzten Haltemittel (5),
d) Füllen, über den Hals, von jeder so erhaltenen Verpackungsvorrichtungen mit dem Produkt (4), wie zum Beispiel einem Käse,
e) Verschweißen der Ränder des Halses (10) für jede Vorrichtung, und
f) Schneiden der so erhaltenen Folie zum Erhalten von einzelnen Vorrichtungen.

## Claims

1. A device (1) for packaging a food product (4), such as an individual portion of cheese, comprising two containers (2 and 3) which are sealed together at two respective peripheral rims (2a and 3a) that these containers have so as to together define a wall (6) of a closed cavity that contains said product, said rims extending respectively toward the outside of said containers via two opening tabs (2b and 3b) that face one another and are capable of being detached from one another by pulling in order to open said device by detaching said rims, said device comprising, in addition, a means (5) for gripping said product that is securely mounted to the latter inside said cavity, said gripping means passing through said cavity wall by extending beyond said tabs, which are sealed onto said gripping means, said gripping means having a rigid structure that adheres to said product, **characterized in that** said gripping means has a substantially planar geometry, said tabs being sealed onto the two respective faces of said gripping means.

2. The packaging device (1) as claimed in claim 1, **characterized in that** said gripping means (5) has an outer zone (5b) that extends beyond said tabs (2b and 3b) over a length greater than or equal to 5 mm, so as to be able to grasp said outer zone.

3. The packaging device (1) as claimed in claim 1 or 2, **characterized in that** said gripping means (5) has an inner zone (5a) attached to said product (4) that has at least one through hole (5c, 5d, 5e), so as to maximize the adhesion of said product to the two faces of said gripping means.

4. The packaging device (1) as claimed in claim 3, **characterized in that** said inner zone (5a) has a plurality of through holes (5c, 5d, 5e) of oblong type that extend both in the direction of the width and of the length of said gripping means (5).

5. The packaging device (1) as claimed in one of the preceding claims, **characterized in that** said containers (2 and 3) have a flexible structure suitable for allowing the detachment of said rims (2a and 3a) and one and the same geometry which is substantially dishshaped.

6. The packaging device (1) as claimed in one of the preceding claims, **characterized in that** said containers (2 and 3) are adapted to remain articulated to one another in one zone (7) of said rims (2a and 3a) that is opposite to the zone corresponding to said tabs (2b and 3b), after opening said device by detaching said rims.

7. The packaging device (1) as claimed in one of the preceding claims, **characterized in that** said containers (2 and 3) are formed by blow molding two plastic films (8a and 8b).

8. The packaging device (1) as claimed in claim 7, **characterized in that** said films (8a and 8b) each have an average thickness between 40 µm and 400 µm.

9. The packaging device (1) as claimed in one of the preceding claims, **characterized in that** said gripping means (5) has a thickness between 1 mm and 2.5 mm.

10. The packaging device (1) as claimed in one of the preceding claims, **characterized in that** said gripping means (5) is based on polypropylene, and **in that** said containers (2 and 3) are composed of a multilayer film comprising at least three layers respectively based on oriented polyethylene terephthalate, polystyrene and polypropylene.

11. The packaging device (1) as claimed in one of the preceding claims, **characterized in that** said containers (2 and 3) comprise, in addition, a barrier layer, for example that is a barrier to oxygen, based on an ethylene/vinyl alcohol copolymer.

12. A method for manufacturing a packaging device (1) as claimed in one of the preceding claims, **characterized in that** it comprises the following successive steps:
a) forming, by blow molding, two plastic films (8a and 8b) that have complementary hollows (9) intended to form said containers (2 and 3);
b) sealing the two complementary films thus formed, inserted between which are, for each pair of containers (2 and 3) facing each other, a slit intended to allow the insertion of said gripping means (5) and a filling neck (10) intended to allow the filling of said cavity;
c) heat sealing in contact with said tabs (2b and 3b) of said gripping means (5) inserted into said cavity;
d) filling, via said neck of each packaging device thus obtained, with said product (4), such as a cheese;
e) welding of the edges of said neck (10) for each device; and
f) cutting the films thus obtained to obtain individual devices.
